# EUROPÄISCHE PATENTANMELDUNG

(11) **EP 4 632 179 A1**
(43) Veröffentlichungstag der Anmeldung: **15.10.2025**
(21) Anmeldenummer: 25164419.1
(22) Anmeldetag: 18.03.2025
(51) Int. Cl.: E05B 63/24, E05B 65/10, E05C 7/04, E05C 9/04, E05B 47/00, E05B 47/02

(54) **SCHLOSS FÜR EINE TÜR MIT SCHALTBARER SCHNITTSTELLE**

(30) Priorität: 18.03.2024 DE 102024107684
(71) Anmelder: ASSA ABLOY Sicherheitstechnik GmbH, 72458 Albstadt (DE)
(72) Erfinder: Hörz, Stephan, 72459 Albstadt (DE); Mañas Gonzáles, Sven, 72458 Albstadt (DE)
(74) Vertreter: Wagner, Jürgen

(57) **Zusammenfassung**

Es wird ein Einsteckschloss (2) für eine Tür (11) mit einem Schlossgehäuse (21) und einem Stulp (22) vorgeschlagen, welches ein über eine Schlossnuss (23) betätigbares Riegelelement (24, 25) zum Verriegeln der Tür (11) und eine Menge S von Sensoren aufweist.

Um den Aufwand beim Installieren des Schlosses (2) zu verringern, wird vorgeschlagen, dass das Schloss (2) eine Schnittstelle (82) mit einer Menge A an Anschlusspolen aufweist, an die mehradriges Kabel (18) anschließbar ist, wobei die Anzahl A der Anschlusspole kleiner ist als die Menge S der Sensoren, und dass in oder an dem Schlossgehäuse (21) ein Wählschalter (84) angeordnet ist, mittels dem einstellbar ist, welche der Sensoren aus der Menge S auf die Anschlusspole geschaltet sind.

## Beschreibung

Die Erfindung betrifft ein Schloss für eine Tür gemäß den Merkmalen des Oberbegriffs des Anspruchs 1.

Ein solches Schloss ist beispielsweise aus der EP 2 924 201 A1 bekannt. Das beschriebene Schloss weist einen Motor sowie verschiedenste Sensoren auf, um Positionen einzelner Komponenten der Schlossmechanik abzufragen. Das Schloss ist als Einsteckschloss ausgebildet und weist ein Schlossgehäuse mit einem Stulp auf. Die Komponenten des Schlosses sind innerhalb des Schlossgehäuses geschützt aufgenommen. Um den Motor und die Sensoren zu steuern, ist es notwendig, das Schloss über ein Kabel anzuschließen.

Ferner ist aus der DE 20 2012 009 652 U1 ebenfalls ein Einsteckschloss mit mehreren Sensoren bekannt.

In der Praxis werden solche Schlösser verwendet, um eine elektronische Überwachung und/oder Detektierung von Schließzuständen und/oder der fehlerfreien Funktion von Schlössern zu ermöglichen. Mit steigender Anzahl elektronischer Komponenten steigt dabei der Verkabelungsaufwand stark an. Zudem ist es schwierig, in bestehende Systeme entsprechende Sensorschlösser nachzurüsten, da die vor Ort vorhandene Kabelverbindung oft begrenzt ist und eine neue Kabelverlegung sehr aufwändig ist.

Der vorliegenden Erfindung liegt die Aufgabe zugrunde, ein Schloss für eine Tür zu schaffen, welches eine Mehrzahl von elektronischen Komponenten aufweist und dabei einfach zu installieren ist. Insbesondere soll das Schloss einfach nachrüstbar sein. Vorzugsweise soll der Kostenaufwand für die Herstellung und Installation des Schlosses möglichst gering gehalten werden.

Diese Aufgabe wird erfindungsgemäß durch ein Schloss mit den Merkmalen des Anspruchs 1 sowie durch ein Schloss gemäß den Merkmalen des Anspruchs 3 gelöst.

Erfindungsgemäß wird ein Schloss für eine Tür vorgeschlagen, insbesondere ein Einsteckschloss, mit einem Schlossgehäuse zur Aufnahme von Schlosskomponenten, einem mit dem Schlossgehäuse verbundenen Stulp sowie wenigstens einem Riegelelement zum Verriegeln einer Tür und einer im Schlossgehäuse drehbar gelagerten Schlossnuss zur Betätigung des wenigstens einen Riegelelements, wobei in dem Schlossgehäuse eine ganzzahlige Menge S von Sensoren angeordnet ist. Wesentlich dabei ist, dass das Schloss eine Schnittstelle mit einer Menge A an Anschlusspolen aufweist, an die mehradriges Kabel anschließbar ist, um das Schloss an eine Zentrale und/oder eine Stromversorgung anzuschließen, wobei die Anzahl A der Anschlusspole kleiner ist als die Menge S der Sensoren, oder dass im Falle einer Stromversorgung über die Anschlusspole die Anzahl A der Anschlusspole minus 2 Stromanschlusspole kleiner ist als die Menge S der Sensoren, und dass in oder an dem Schlossgehäuse ein Wählschalter angeordnet ist, mittels dem einstellbar ist, welche der Sensoren aus der Menge S auf die Anschlusspole geschaltet sind.

Vorteilhafterweise ermöglicht das Schloss eine hohe Anzahl von Sensoren, ohne dass der entsprechende Verkabelungsaufwand mit der Anzahl der Sensoren ansteigt. **In** der Praxis hat sich gezeigt, dass je Anwendungsfall nicht sämtliche in einem Schloss vorhandene Sensoren zur Überwachung benötigt werden, sondern jeweils nur eine Auswahl. Über den Wählschalter kann erfindungsgemäß eine Auswahl, insbesondere eine Untermenge, aus der Menge S der Sensoren ausgewählt werden, die an die Anschlusspole der Schnittstelle des Schlosses geschaltet werden. Durch mehrere Schalt-Positionen des Wählschalters können verschiedene Untermengen gewählt werden. Dadurch müssen nicht sämtliche Sensoren extern verkabelt bzw. angeschlossen werden, sondern nur diejenigen, die tatsächlich für eine Überwachungsaufgabe notwendig sind. Dies bewirkt, dass der Aufwand für die Verkabelung bzw. die Schnittstelle deutlich reduziert ist. Von Vorteil ist weiter, dass ein mehradriges Kabel verwendet werden kann, welches eine relativ geringe Anzahl von Adern aufweist, jedenfalls geringer als die im Schloss vorhandene Anzahl S an Sensoren. Dies reduziert zum einen den Verkabelungsaufwand und zum anderen die Kosten, da ein kostengünstigeres Kabel verwendet werden kann, welches einfacher in der Verlegung und Verteilung ist.

Beispielsweise kann vorgesehen sein, dass das Schloss eine Menge S von 12 Sensoren umfasst. Die Anzahl A der Anschlusspole der Schnittstelle ist kleiner als die Menge S. Sie kann beispielsweise A=8 betragen. Über den Wählschalter kann aus der Menge S der Sensoren nun eine Teilmenge ausgewählt werden und auf die Anzahl A = 8 der Anschlusspole geschaltet werden. Selbstverständlich kann die Anzahl der Anschlusspole entsprechend variieren, beispielsweise im Bereich zwischen A=3 Anschlusspole und A=10 Anschlusspole. Je nach Stellung des Wählschalters kann dabei jeweils eine andere Unterkombination von Sensoren gewählt und auf die Anschlusspole A der Schnittstelle geschaltet werden. Dadurch ist eine flexible Anwendung des Schlosses möglich.

Dazu kann ein Wählschalter ausgewählt werden, der eine Mehrzahl von Schaltstellungen aufweist. Beispielsweise kann ein Drehschalter mit 10 oder 15 unterschiedlichen Rastpositionen verwendet werden, um dementsprechend 10 oder 15 unterschiedliche Untermengen von Sensoren auf die Anschlusspole der Schnittstelle aufzuschalten.

Selbstverständlich kann die Anzahl der Menge A an Anschlusspolen variabel gestaltet werden. Ebenso kann auch die Anzahl der Menge S der Sensoren des Schlosses variabel gestaltet sein. Grundgedanke der Erfindung ist, dass die Menge A an Anschlusspolen geringer ist als die Menge S der Sensoren in dem Schloss, sodass eine entsprechende Auswahl über den Wählschalter vorgenommen werden kann und sich dadurch der notwendige Installationsaufwand reduzieren kann.

Insbesondere kann vorgesehen sein, dass das Schloss eine Steuereinrichtung aufweist, insbesondere mit einem mit der Schnittstelle verbundenen Mikroprozessor zum Detektieren der Sensorsignale aufweist. Vorzugsweise können die Signale der Sensoren direkt auf die Anschlusspole geschaltet werden. Das bedeutet, dass über das Anschlusskabel die Sensorsignale direkt geleitet werden und von einer übergeordneten Steuerzentrale ausgelesen und detektiert werden können.

Alternativ ist auch möglich, dass das Schloss eine Schnittstelle mit einem Mikroprozessor aufweist. Der Mikroprozessor kann die Sensorsignale bereits auswerten bzw. detektieren und über die Anschlusspole ein entsprechendes Signal ausgeben. Dies ermöglicht eine höhere Störsicherheit, da eventuell über das Kabel vorhandene Störsignale bei der Auswertung der Sensoren direkt im Schloss keine Rolle spielen.

Der erfindungsgemäße Gedanke umfasst auch ein Schloss für eine Tür, insbesondere ein Einsteckschloss, vorzugsweise nach einer der vorhergehenden Ausgestaltungen, mit einem Schlossgehäuse zur Aufnahme von Schlosskomponenten, einem mit dem Schlossgehäuse verbundenen Stulp, sowie wenigstens einem Riegelelement zum Verriegeln einer Tür und einer im Schlossgehäuse drehbar gelagerten Schlossnuss zur manuellen Betätigung des wenigstens einen Riegelelements, wobei in dem Schlossgehäuse eine Steuereinrichtung angeordnet ist und eine ganzzahlige Menge S von Sensoren angeordnet ist, und/oder ein elektromechanischer Aktor oder Motor angeordnet ist. Wesentlich dabei ist, dass das Schloss eine mit der Steuereinrichtung verbundene Schnittstelle aufweist, an die ein mehradriges Kabel und/oder Buskabel anschließbar ist, um das Schloss an eine Zentrale und/oder eine Stromversorgung anzuschließen, und dass die Schnittstelle als schaltbare Schnittstelle ausgebildet ist, die mittels eines Umschalters zwischen einem digitalen Busbetrieb und einem diskreten Betrieb schaltbar ist, wobei der Umschalter in oder an dem Schlossgehäuse angeordnet ist, um die Schnittstelle entweder auf digitalen Busbetrieb zum Anschluss eines seriellen Datenbusses, oder auf diskreten Betrieb zum Anschluss eines mehradrigen Kabels zu schalten.

Ein Vorteil ist insbesondere, dass die Art des Anschlusses an das Schloss zwischen einem digitalen Busbetrieb und einem diskreten Betrieb schaltbar ist. Dadurch kann das Schloss entweder in bestehende Anlagen, die bereits ein Bussystem aufweisen, integriert werden als auch in bestehende Anlagen, bei denen eine herkömmliche diskrete Verkabelung notwendig ist. Dadurch wird der Anwendungsbereich des Schlosses weiter vergrößert.

Insbesondere kann vorgesehen sein, dass das Schloss einen Wählschalter aufweist, mittels dem einstellbar ist, welche Auswahl von Sensoren aus der Menge S über die Schnittstelle auf jeweils eine Ader des mehradrigen Kabels oder einen Anschlusspol schaltbar sind, und einen Umschalter aufweist, um die Schnittstelle zwischen einem digitalen Busbetrieb und einem diskreten Betrieb zu schalten. Durch die Kombination des Wählschalters mit dem Umschalter kann eine besonders flexible Anwendung des Schlosses ermöglicht werden, indem beispielsweise in einem diskreten Betrieb der Wählschalter einstellt, welche Auswahl von Sensoren, also welche Untermenge von Sensoren, aus der Menge S über die Schnittstelle auf das mehradrige Kabel geführt werden. Im Falle eines digitalen Betriebs der Schnittstelle, sprich bei Anschluss eines digitalen Datenbusses, kann über den Wählschalter die Art des Datenbusses eingestellt werden, sodass das Schloss wahlweise an unterschiedlichen Busarten betrieben werden kann. Denkbar ist beispielsweise ein Betrieb des Schlosses an einem CAN-Bus, einem Hi-O-Bus, einem LON-Bus oder einem ASi-Bus, o.Ä.

Insbesondere ist dazu vorgesehen, dass im Falle eines Busbetriebs der Schnittstelle über den Wählschalter die Art des anschließbaren Datenbusses einstellbar ist.

In einer Ausgestaltung kann vorgesehen sein, dass der Wählschalter als ein mehrstufiger Schalter, insbesondere als ein mehrstufiger Drehschalter oder als ein mehrstufiger Rastschalter ausgebildet ist. Beispielsweise kann als Wählschalter ein alphanumerischer Drehschalter verwendet werden. Auch ein Rastschalter mit mehreren Raststellungen, beispielsweise 5, 6 oder 7 Raststellungen, kann als Wählschalter verwendet werden.

Alternativ oder ergänzend kann vorgesehen sein, dass der Wählschalter als mehrstufiger DIP-Schalter ausgebildet ist, insbesondere als dreistufiger oder vierstufiger oder fünfstufiger DIP-Schalter ausgebildet ist. Über die DIP-Schalter können unterschiedliche binäre Kombinationen eingestellt werden, was eine Vielzahl von Auswahl von Sensoren ermöglicht und damit eine entsprechend flexible Anwendung des Schlosses eröffnet.

Vorteilhafterweise kann vorgesehen sein, dass der Wählschalter und/oder der Umschalter von außerhalb des Schlossgehäuses zugänglich ist. Dadurch kann bei der Installation des Schlosses auf einfache Art und Weise der Wählschalter bedient werden, sodass für die Einstellung der Sensoren das Schloss nicht geöffnet werden muss. In gleicher Art und Weise kann auch vorgesehen sein, dass der Umschalter von außerhalb des Schlossgehäuses zugänglich ist. Dadurch kann bereits ohne Öffnen des Schlossgehäuses von außen durch Umlegen des Umschalters das Schloss zwischen Busbetrieb und diskretem Betrieb umgeschaltet werden.

Insbesondere kann vorgesehen sein, dass das mehradrige Kabel ein dreiadriges Kabel, oder ein vieradriges Kabel, oder ein fünfadriges Kabel, oder ein sechsadriges Kabel, oder ein siebenadriges Kabel ist. Selbstverständlich kann der Fachmann auch Kabel verwenden, die mehr als sieben Adern haben, abhängig vom jeweiligen Anwendungsfall.

Um einen besonders flexiblen Einsatz zu ermöglichen, kann vorgesehen sein, dass wenigstens ein Anschlusspol oder mehrere der Anschlusspole oder alle Anschlusspole als Eingang oder als Ausgang schaltbar sind und dass mittels Wählschalter auswählbar ist, ob oder welcher der Anschlusspole als Eingang oder als Ausgang geschaltet ist. Indem mittels Wählschalter auswählbar ist, dass ein paar der Anschlusspole auch als Eingang ausgebildet sein können, ist es möglich, über das Schloss nicht nur Sensoren abzufragen, sondern auch elektromechanische Aktoren und/oder Motoren zu steuern.

Insbesondere kann vorgesehen sein, dass die Steuereinrichtung einen Mikroprozessor zum Detektieren von Sensorsignalen aufweist und jeweils einer der Anschlusspole mit einem Eingang oder einem Ausgang des Mikroprozessors verbunden ist. Beispielsweise können die I/O-Ports des Mikroprozessors mit den Anschlusspolen verbunden sein, sodass das mehradrige Kabel über die Anschlusspole direkt an den Mikroprozessor anschließbar ist.

Insbesondere kann vorgesehen sein, dass das Schlossgehäuse ein Einsteckschlossgehäuse ist und der Wählschalter und/oder der Umschalter an einer Seitenwand oder einer Rückwand des Schlossgehäuses derart angeordnet ist, dass er bei in eine Schlosstasche einer Tür eingebautem Schlossgehäuse nicht mehr zugänglich ist. Das ermöglicht bei der Montage eine komfortable Einstellung des Wählschalters und/oder Umschalters. Nachdem das Schloss in der Tür eingebaut ist, ist der Wählschalter wie auch der Umschalter verdeckt in dem Türflügel und von außen nicht mehr zugänglich. Dies verhindert eine nachträgliche Manipulation der Einstellung des Schlosses.

In einer Ausgestaltung kann vorgesehen sein, dass die Steuereinrichtung mit dem Wählschalter und mit den Sensoren verbunden ist und eine Belegungsmatrix aufweist, um den unterschiedlichen Wählschalterstellungen entsprechend jeweils eine bestimmte Sensorkombination oder Auswahl von Sensoren aus der Menge S auf das mehradrige Kabel aufzuschalten. Die Belegungsmatrix kann beispielsweise im Speicher des Mikroprozessors der Steuereinrichtung abgebildet sein und als Tabelle entsprechend einer gewählten Schalterstellung des Wählschalters verknüpft sein.

In einer vorzugsweisen Ausgestaltung kann vorgesehen sein, dass das Schloss als ein Aktivflügelschloss, insbesondere als ein Panikschloss, ausgebildet ist und als Riegelelemente einen, insbesondere selbstverriegelnden, Schlossriegel und eine Schlossfalle aufweist.

Insbesondere kann das Schloss als Motorschloss ausgebildet sein und einen motorischen Antrieb zum Verriegeln oder Entriegeln aufweisen.

Vorzugsweise kann dabei vorgesehen sein, dass der motorische Antrieb über die Schnittstelle mit Strom versorgt wird und dass je nach Position des Umschalters der motorische Antrieb über Datenbus gesteuert wird oder über ein mehradriges Kabel gesteuert wird.

In einer vorzugsweisen Ausgestaltung kann auch vorgesehen sein, dass das Schloss als Treibriegelschloss für einen Standflügel einer zweiflügeligen Tür ausgebildet ist und als Riegelelemente einen oberen Einzugschieber zum Anschluss einer oberen Treibriegelstange und einen unteren Einzugschieber zum Anschluss einer unteren Treibriegelstange aufweist, wobei die beiden Einzugschieber mittels eines schwenkbar gelagerten Umlenkhebels verbunden sind, der motorisch mittels Motor oder manuell mittels einer Schlossnuss betätigbar ist, um die Einzugschieber mit den Treibriegelstangen einzuziehen oder auszufahren, und dass die Schnittstelle eine mit dem Motor verbundene Steuereinrichtung aufweist und sowohl der Motor als auch die Steuereinrichtung über die Schnittstelle mit elektrischer Energie und mit Steuersignalen versorgt werden.

In einer Ausgestaltung kann vorgesehen sein, dass ein Federantrieb vorgesehen ist und die Riegelelemente motorisch oder von der Schlossnuss manuell betätigt unter Aufladung des Federantriebs eingezogen werden und beim Ausfahren von dem Federantrieb unterstützt ausgefahren werden.

Der erfinderische Gedanke umfasst auch eine Verriegelungsvorrichtung für eine zweiflügelige Tür umfassend einen Standflügel und einen Gangflügel, wobei der Standflügel ein als Treibriegelschloss ausgebildetes Schloss nach einem der hierin beschriebenen Ausgestaltungen aufweist, und/oder der Gangflügel ein als Panikschloss ausgebildetes Schloss nach einem der hierin beschriebenen Ausgestaltungen aufweist, und wobei das Treibriegelschloss einen Riegelauswerfer und/oder einen Fallenauswerfer aufweist, um einen Riegel und/oder eine Falle des Panikschlosses zu entriegeln.

Eine Anwendung des erfindungsgemäßen Schlosses ist insbesondere bei Gebäudetüren vorgesehen. Das Schloss kann dabei bei einflügeligen Gebäudetüren als auch bei zweiflügeligen Gebäudetüren zum Einsatz kommen. Das erfindungsgemäße Schloss kann bei der Neuprojektierung von Sicherheitslösungen von Gebäuden zum Einsatz kommen wie auch in bestehende Projekte auf einfache Art und Weise nachgerüstet werden.

In den Figuren sind weitere Ausgestaltungen und Beispiele des erfindungsgemäßen Treibriegelschlosses gezeigt und nachfolgend beschrieben. Dabei zeigen:
- Fig. 1:: das erfindungsgemäße Schloss an einer zweiflügeligen Tür;
- Fig. 2:: eine schematische Darstellung eines erfindungsgemäßen Schlosses;
- Fig. 3:: ein schematischer Kabelplan im Direct-Mode;
- Fig. 4:: ein schematischer Kabelplan im Bus-Mode;
- Fig. 5:: ein Anwendungsbeispiel als Treibriegelschloss verriegelt;
- Fig. 6:: das Treibriegelschloss gemäß Fig. 5 motorisch entriegelt;
- Fig. 7:: die freigeschnittene Schieberplatte des Treibriegelschlosses;
- Fig. 8:: die Anbindung des Umlenkhebels an den unteren Einzugschieber;
- Fig. 9:: die Anbindung des Umlenkhebels an den oberen Einzugschieber;
- Fig. 10:: das Treibriegelschloss in einer manuell entriegelten Stellung;
- Fig. 11:: die Anbindung des Nusshebels an den unteren Einzugschieber;
- Fig. 12:: eine schematische Darstellung des Zusammenspiels zwischen Riegelschieber und Fallenumlenkhebel;
- Fig. 13:: Fallenauswerfer mit Fallenumlenkhebel.

In den Figuren sind beispielhafte Ausgestaltungen des erfindungsgemäßen Schlosses 2, 16 dargestellt. Diese sollen nicht einschränkend verstanden werden. In den Figuren sind gleichwirkende Komponenten mit denselben Referenzzeichen versehen. Der Fachmann kann anhand seines handwerklichen Könnens die gezeigten unterschiedlichen Ausführungsbeispiele im Rahmen des durch die Ansprüche vorgegebenen Schutzbereichs miteinander kombinieren, ohne dabei den Erfindungsgedanken zu verlassen.

Die Fig. 1 zeigt eine schematische Darstellung einer Verriegelungsvorrichtung 1 an einer zweiflügeligen Tür 11. Die zweiflügelige Tür 11 weist einen Standflügel 14 und einen Gangflügel 15 auf. Der Standflügel 14 ist über Türbänder 131, 132 an einem Türrahmen 12 der zweiflügeligen Tür 11 schwenkbar gelagert. Ebenso ist der Gangflügel 15 über Türbänder 133, 134 an dem Türrahmen 12 der zweiflügeligen Tür 11 schwenkbar gelagert.

Der Gangflügel 15 weist als ein Beispiel des erfindungsgemäßen Schlosses ein Panikschloss 16 auf, welches über eine Türklinke 17 betätigbar ist. Das Panikschloss 16 ist als selbstverriegelndes Panikschloss ausgebildet und weist einen selbsttätig vorschießenden Riegel auf sowie eine Falle. Das Panikschloss 16 ist mittels eines mehradrigen Kabels 18a und einem flexiblen Kabelübergang 19a mit einer übergeordneten Steuerzentrale verbunden. Über eine im Schlossgehäuse integrierte Steuereinrichtung 7, die in den Figuren 3 und 4 dargestellt ist, kann der Anschluss an das Kabel 18a entsprechend eingestellt werden.

In dem Standflügel 14 ist als ein Beispiel des erfindungsgemäßen Schlosses ein Treibriegelschloss 2 dargestellt. Das Treibriegelschloss 2 weist eine obere Treibriegelstange 24 sowie eine untere Treibriegelstange 25 auf. In der Darstellung der Fig. 1 ist das Treibriegelschloss 2 verriegelt, d.h. die beiden Treibriegelstangen 24 und 25 sind ausgefahren und verriegeln den Standflügel 14 mit dem Türrahmen 12 und dem Boden. Über eine Schlossnuss 23 kann das Treibriegelschloss 2 manuell entriegelt werden. Ferner weist das Treibriegelschloss 2 einen Motor auf, mittels dem das Treibriegelschloss 2 motorisch entriegelt werden kann. Das Anschlusskabel 18 des Motors 3 bzw. der Steuereinrichtung 7 des Motors 3 ist durch den Standflügel 14 und mittels eines flexiblen Kabelübergangs 19 über den Türrahmen 12 geführt. Über die im Schlossgehäuse 21 integrierte Steuereinrichtung 7, die in den Figuren 3 und 4 näher dargestellt ist, kann der Anschluss an das Kabel 18 entsprechend eingestellt werden.

Das Treibriegelschloss 2 weist einen Fallenaufnahmeraum sowie einen Riegelaufnahmeraum auf, in welche die Riegelelemente des Panikschlosses 16, also die Falle und der Riegel, eingreifen können. Über Fallenschieber bzw. Riegelschieber kann mittels des Treibriegelschlosses 2 eine Entriegelung des Panikschlosses 16 erfolgen. D.h. dass bei einer Entriegelung des Treibriegelschlosses 2 zunächst eine Entriegelung des Panikschlosses 16 stattfindet, sodass der Gangflügel 15 geöffnet werden kann, wobei der Standflügel 14 über die Treibriegelstangen noch verriegelt ist. Erst bei vollständiger Entriegelung des Treibriegelschlosses 2 kann dann auch der Standflügel 14 geöffnet werden.

In der Fig. 2 ist ein erfindungsgemäßes Schloss schematisch dargestellt. Das Schloss 2 ist einbaufertig gezeigt. Es weist ein Schlossgehäuse 21 mit einem Stulp 22 auf. In dem Schlossgehäuse 21 ist eine drehbare Schlossnuss 23 aufgenommen, um das Schloss manuell zu betätigen. Ebenso ist ein Antriebsmotor 3 in dem Schlossgehäuse 21 aufgenommen, um das Schloss 2 motorisch zu betätigen.

Ferner umfasst das Schloss 2 in seinem Schlossgehäuse 21 eine Mehrzahl von Sensoren, die von außerhalb des Schlossgehäuses 21 wie in Fig. 2 dargestellt nicht sichtbar sind. An der Rückseite des Schlossgehäuses 21 ist ein Umschalter 83 angeordnet. Der Umschalter 83 ist als Rastschalter ausgebildet und kann zwischen den Positionen B für Busbetrieb und D für Direkt- oder Diskretbetrieb umgeschaltet werden. Im Bereich der Rückseite der Seitenwand ist ein Wählschalter 84 angeordnet, der als vierpoliger DIP-Schalter ausgebildet ist. Über den Wählschalter 84 kann im Falle eines Direktbetriebs eine Anzahl an Sensoren als eine Untermenge aus der Gesamtmenge S der in dem Schloss vorhandenen Sensoren ausgewählt werden, welche über das Anschlusskabel 18 nach draußen geführt sind.

Das Anschlusskabel 18 wird über eine Schnittstelle 82 an eine Steuereinrichtung 7 des Schlosses 2 angeschlossen, wie aus den schematischen Kabelplänen der Figuren 3 und 4 ersichtlich ist.

Die Steuereinrichtung 7 weist einen Mikroprozessor 81 auf. An die Steuereinrichtung 7 sind eine Vielzahl von Sensoren angeschlossen. **In** dem in den Figuren 3 und 4 gezeigten Ausführungsbeispiel handelt es sich um einen Fallenkontakt 42, einen Riegelkontakt 51, einen Verriegelungssensor 71, einen Mittelstellungssensor 72, einen Entriegelungssensor 73, einen Riegeleinzugssensor 74, einen Fallenauswerfersensor 75, einen Drückernusssensor 76, einen Oben- bzw. Untenverriegelungssensor 77, einen Riegelauswerfersensor 78, sowie einen Manipulationssensor 79. D.h. in dem Schloss 2 sind insgesamt 11 Sensoren angeordnet, sodass die Menge S der Sensoren S = 12 ist. Die Schnittstelle 82 weist 7 Anschlusspole auf, sodass die Menge der Anschlusspole A = 7 ist. In dem gezeigten Ausführungsbeispiel wird die Stromversorgung über die Anschlusspole geführt, d.h. von den 7 Anschlusspolen werden 2 zur Stromversorgung benötigt und stehen nicht für Ein- bzw. Ausgangssingale zur Verfügung. D.h. die Anzahl der Pole, die als Eingang bzw. Ausgang über den Wählschalter 84 schaltbar sind, beträgt 5.

Zudem ist an die Steuereinrichtung 7 ein Motorantrieb 3 angeschlossen. Beispielsweise kann die Steuereinrichtung 7 eine Leistungsstufe zum Ansteuern des Motors 3 aufweisen. Der Motor 3 wird ebenfalls über die Steuereinrichtung 7 bzw. den Mikroprozessor 81 gesteuert. Die für den Motor 3 notwendigen Steuersignale werden ebenfalls über die Schnittstelle 82 bzw. einen Anschlusspol oder mehrere Anschlusspole der Schnittstelle 82 geführt. Über den Wählschalter 84 kann die Belegung der Anschlusspole der Schnittstelle 82 entsprechend eingestellt werden. Je nach an dem als vierpoligen DIP-Schalter ausgeführten Wählschalter 84 eingestellten Kombinationen der 16 möglichen Kombinationen ist ein Anschlusspol als Eingang zur Steuerung des Motors 3 ausgebildet und die anderen Anschlusspole sind als Ausgang für Sensorsignale geschaltet. Je nach eingestellter Kombination an dem Wählschalter wird eine unterschiedliche Untermenge von Sensoren aus der Gesamtmenge der Sensoren S über die Anschlusspole nach draußen geschaltet. Der Fachmann wählt entsprechend dem benötigten Anwendungsbereich die entsprechende Untermenge aus. Über das Anschlusskabel 18 mit im Ausführungsbeispiel gezeigten sieben Adern, werden diese Signale an eine übergeordnete Steuerungszentrale geführt. Das Anschlusskabel 18 kann auch mehr oder weniger Adern aufweisen.

Mittels des Umschalters 83 kann der Betrieb der Schnittstelle 82 bzw. der Steuereinrichtung 7 zwischen Busmodus und Direktmodus geschaltet werden. In der Darstellung der Fig. 3 ist der Umschalter 83 in der Stellung D, also Direktmodus. D.h. die Schnittstelle 82 wird im Direktmodus betrieben und ist für eine diskrete Verkabelung ausgebildet. In der Darstellung der Fig. 4 dagegen ist der Umschalter 83 in der Position B, also Busmodus. D.h. die Schnittstelle 82 wird im digitalen Modus als eine Busschnittstelle betrieben.

Beispielsweise, wie im Ausführungsbeispiel der Fig. 4 dargestellt, wird als Buskabel ein vierpoliges Anschlusskabel 18 verwendet. Über das Anschlusskabel 18 wird die Stromversorgung mit + und - geführt. Zusätzlich kann ein serieller Datenbus über zwei Adern geführt werden, beispielsweise ein CAN-Bus, sodass eine Ader das CAN-High Signal und eine Ader das CAN-Low Signal transportiert. Über den Wählschalter 84 kann gemäß der Fig. 4 eingestellt werden, ob an die Schnittstelle 82 ein CAN-Bus, ein Hi-O-Bus, ein LON-Bus oder ein ASi-Bus anschließbar ist.

In der Fig. 5 ist als ein Beispiel eines erfindungsgemäßen Schlosses ein Treibriegelschloss 2 in der verriegelten Stellung schematisch dargestellt. Das Treibriegelschloss 2 weist ein Schlossgehäuse 21 auf, an dessen Vorderseite ein Stulp 22 angeordnet ist. Die Komponenten des Treibriegelschlosses 2 sind innerhalb des Schlossgehäuses 21 aufgenommen. Zur Verdeutlichung ist in der Fig. 2 die Schlossdecke abgenommen bzw. durchsichtig dargestellt. Das Treibriegelschloss 2 weist eine obere Treibriegelstange 24 sowie eine untere Treibriegelstange 25 auf. Die Treibriegelstangen sind jeweils über Einzugschieber 241 und Einzugschieber 251 mit der Mechanik des Treibriegelschlosses 2 verbunden. Der obere Einzugschieber 241 ist mit der oberen Treibriegelstange 24 verbunden. Der untere Einzugschieber 251 ist mit der unteren Treibriegelstange 25 verbunden.

Ferner umfasst das Treibriegelschloss 2 einen Riegelauswerfer 5 und einen Fallenauswerfer 4. In der in Fig. 5 dargestellten verriegelten Position sind die Treibriegelstangen 24, 25 zum Verriegeln eines Standflügels 14 maximal nach oben bzw. unten aus dem Schlossgehäuse 21 ausgefahren. Der Fallenauswerfer 4 ist, wie auch der Riegelauswerfer 5, in das Schlossgehäuse 21 zurückgezogen. Dadurch bildet sich vor dem Fallenauswerfer 4 und dem Riegelauswerfer 5 jeweils ein Aufnahmeraum aus, in den eine Falle bzw. ein Riegel eines Aktivflügelschlosses eingreifen kann. Dadurch kann das Treibriegelschloss 2 nicht nur über die Treibriegelstangen 24, 25 verriegelt werden, sondern auch über die Riegelelemente eines Aktivflügelschlosses.

Ferner umfasst das Treibriegelschloss 2 einen motorischen Antrieb umfassend einen elektrischen Antriebsmotor 3 mit einem Motorabtrieb 31, welcher als Spindeltrieb ausgebildet ist. Der Motorabtrieb 31 umfasst eine Spindel 32 sowie eine Spindelmutter 33. Die Spindelmutter weist zwei Anschlagsflächen 331 und 332 auf, die jeweils mit einem Zapfen einer Schieberplatte 27 zusammenwirken. Die Schieberplatte 27 ist in dem Schlossgehäuse 21 parallel zum Stulp 22 linear verschiebbar gelagert und kann vom Motor 3 bzw. dem Spindeltrieb 31 betätigt werden. In der dargestellten verriegelten Stellung ist die Schieberplatte 27 in ihrer unteren Position angeordnet. Ebenso ist die Spindelmutter 33 in der unteren Position angeordnet.

Ferner umfasst das Treibriegelschloss 2 einen Federantrieb 6, umfassend zwei Druckfedern 61 und 62. Der Federantrieb 6 wird bei einer Entriegelung des Treibriegelschlosses aufgeladen. Bei einer Verriegelung wirkt der Federantrieb 6 unterstützend, um das Treibriegelschloss 2 in die verriegelte Position zu bewegen.

Ferner weist das Treibriegelschloss 2 eine Schlossnuss 23 auf, über die das Treibriegelschloss 2 manuell bzw. mechanisch entriegelbar ist. Die Schlossnuss 23 ist mit einem Nusshebel 231 drehfest verbunden. Der Nusshebel 231 weist an seiner Oberseite einen Mitnehmer 232 auf, um einen Riegelschieberhebel 28 zu betätigen bzw. mitzunehmen.

Der Riegelschieberhebel 28 ist konzentrisch zu der Schlossnuss 23 drehbar gelagert und weist zwei miteinander verbundene Riegelschieberarme auf. Der erste Riegelschieberarm 281 ist oberhalb der Schlossnuss 23 angeordnet und der zweite Riegelschieberarm 282 ist unterhalb der Schlossnuss 23 angeordnet. Der obere Riegelschieberarm 281 wirkt über einen Fallenumlenkhebel 41 mit dem Fallenschieber 4 zusammen. Der untere Riegelschieberarm 282 wirkt mit dem Riegelauswerfer 5 zusammen. Bei Drehung des Riegelschieberhebels 28 entgegen dem Uhrzeigersinn wird sowohl der Riegelauswerfer 5 wie auch der Fallenauswerfer 4 in die Entriegeltstellung betätigt, d.h. in Richtung auf den Stulp 22 zu bewegt. Dadurch können Riegelelemente eines nicht dargestellten Aktivflügelschlosses, die in das Schlossgehäuse 21 des Treibriegelschlosses 2 eingreifen, aus diesem in eine Entriegelungsstellung verdrängt werden.

Die beiden Einzugschieber 241, 251 sind über einen Umlenkhebel 26 miteinander verbunden. Wie auch aus Fig. 8 zu entnehmen ist, ist der untere Einzugschieber 251 über den Angriffspunkt 254, der als Drehzapfen ausgebildet ist, mit dem Umlenkhebel 26 drehbar verbunden. Der Umlenkhebel 26 ist als zweiarmiger Umlenkhebel ausgebildet. Der Angriffspunkt 254 ist am ersten Arm 261 des Umlenkhebels 26 angeordnet und am zweiten Arm 262 des Umlenkhebels 26 ist ein Führungszapfen 265 vorgesehen, um den Umlenkhebel 26 mit dem ersten Einzugschieber bzw. dem oberen Einzugschieber 241 zu verbinden (Fig. 9).

Wie auch aus Fig. 11 hervorgeht, weist der Nusshebel 231 endseitig eine Rolle 233 auf, die mit dem unteren Einzugschieber 251 zusammenwirkt. Bei Drehung der Schlossnuss 23 wird der Nusshebel 231 entgegen dem Uhrzeigersinn bewegt, wobei die Rolle 233 den unteren Einzugschieber 251 anhebt, um die untere Treibriegelstange 25 einzuziehen.

Ferner umfasst das Schlossgehäuse 21 eine Steuereinrichtung 7 gemäß dem in den Figuren 3 und 4 gezeigten Ausführungsbeispiel. Die Steuereinrichtung 7 ist mit dem Motor 3 verbunden, um diesen zu steuern. Über das mehradrige Anschlusskabel 18 ist die Steuereinrichtung 7 und damit der Motor 3 elektrisch angeschlossen und wird über dieses Kabel 18 mit elektrischer Energie und mit Steuersignalen versorgt.

Die Steuereinrichtung 7 ist mit mehreren Sensoren verbunden, die im Schlossgehäuse 21 angeordnet sind und mit verschiedenen Komponenten der Schlossmechanik zusammenwirken, beispielsweise um deren Position zu detektieren. So sind im Bereich der Schieberplatte 27 mehrere Sensoren 71, 72, 73, 74 vorgesehen, um die Positionen der Schieberplatte 27 zu detektieren. Ein erster Sensor 71 ist als Verriegelungssensor ausgebildet, um die Verriegelungsposition zu detektieren. Ein zweiter Sensor 72 ist als Mittelstellungssensor ausgebildet, um die Position der Mittelstellung zu detektieren. Ein dritter Sensor 73 ist als Entriegelungssensor ausgebildet, um die Entriegelungsposition zu detektieren. Ein vierter Sensor ist als Riegeleinzugssensor 74 ausgebildet. Die Sensoren 71, 72, 73, 74 sind jeweils als Lichtschranke ausgebildet und werden von einer Fahne an der Motormutter durchfahren. Alternativ können die Sensoren 71, 72, 73, 74 auch als Taster oder als Hall-Sensoren ausgebildet sein.

Über die Steuereinrichtung 7 kann beispielsweise ein Steuersignal empfangen werden, um das Treibriegelschloss zu entriegeln. Daraufhin steuert die Steuereinrichtung 7 den Motor 3 ausgehend von der Verriegeltstellung an. Dabei verfährt der Motor 3 die Schieberplatte 27 parallel zum Stulp 22 bis diese die Entriegelungsposition erreicht. Dies wird vom Entriegelungssensor 73 detektiert und an die Steuereinrichtung 7 gemeldet. Daraufhin schaltet die Steuereinrichtung 7 den Motor 3 ab. Analog kann mittels der Steuereinrichtung 7 und dem Mittelstellungssensor 72 das Treibriegelschloss 2 motorisch in die Mittelstellung verfahren werden.

Weiter umfasst das Treibriegelschloss einen weiteren, als Fallenkontakt 42 ausgebildeten Sensor, um die Position einer Falle eines Aktivflügelschlosses zu detektieren. Die Falle des Aktivflügelschlosses greift bei geschlossenem Gangflügel und verriegeltem Treibriegelschloss 2 in den Fallenaufnahmeraum des Schlossgehäuses 21 ein und betätigt dabei den Fallenkontakt 42. Die Steuereinrichtung 7 ist mit dem Fallenkontakt 74 verbunden und wertet dessen Signal aus, um die Falle des Aktivflügelschlosses zu detektieren.

Weiter umfasst das Treibriegelschloss 2 einen weiteren, als Riegelkontakt 51 ausgebildeten Sensor, um die Position eines Riegels eines Aktivflügelschlosses zu detektieren. Der Riegel des Aktivflügelschlosses greift bei geschlossenem Gangflügel und verriegeltem Treibriegelschloss 2 und verriegeltem Aktivflügelschloss in den Riegelaufnahmeraum des Schlossgehäuses 21 ein und betätigt dabei den Riegelkontakt 75. Die Steuereinrichtung 7 ist mit dem Riegelkontakt 75 verbunden und wertet dessen Signal aus, um den Riegel des Aktivflügelschlosses zu detektieren.

Weiter umfasst das Schloss mehrere Sensoren 75, 76, 77, 78, 79, um Positionen von Schlosskomponenten abzufragen. Die Sensoren 75, 76, 77, 78, 79 sind mit der Steuereinrichtung 7 verbunden und werden von dieser ausgewertet bzw. über das Kabel 18 an eine übergeordnete Steuerzentrale angebunden. Der Sensor 75 ist als Fallenauswerfersensor ausgebildet, um eine Position des Fallenauswerfers 4 abzufragen. Der Sensor 76 ist als Drückernusssensor ausgebildet, um eine Betätigung der Drückernuss 23 abzufragen. Der Sensor 77 ist als Oben/Unter Verriegelungssensor ausgebildet, um eine Position der Einzugschieber 241, 251 bzw. des Umlenkhebels 26 abzufragen. Der Sensor 78 ist als Riegelauswerfersensor ausgebildet, um eine Position des Riegelauswerfers 5 abzufragen. Der Sensor 79 ist als Manipulationssensor ausgebildet, um eine Manipulation an den Treibriegelstangen 25, 24 zu detektieren. Die Sensoren 75, 76, 77, 78, 79 sind jeweils als Lichtschranke ausgebildet und werden von einer Schaltfahne durchfahren. Alternativ können die Sensoren 75, 76, 77, 78, 79 auch als Taster oder als Hall-Sensoren ausgebildet sein.

Insgesamt weist das Treibriegelschloss 2 folgende Sensoren auf: Riegelkontakt 51, Fallenkontakt 42, Verriegelungssensor 71, Mittelstellungssensor 72, Entriegelungssensor 73, Riegeleinzugssensor 74, Fallenauswerfersensor 75, Drückernusssensor 76, Oben-/Untenverriegelungs-Sensor 77, Riegelauswerfersensor 78, Manipulationssensor 79. Es handelt sich um insgesamt 11 Sensoren, also beträgt die Menge S = 11. Gemäß dem Beispiel der Figuren 3 und 4 beträgt die Menge A der Anschlusspole A = 7, bzw. A = 5, da zwei Pole für die Stromversorgung benötigt werden. Die Menge der Anschlusspole kann der Fachmann natürlich entsprechend den Notwendigkeiten variieren, also verkleinern oder vergrößern.

Über die Steuereinrichtung 7 kann über den Umschalter 82 der Betriebsmodus der Schnittstelle 82 eingestellt werden. So kann festgelegt werden, ob das Treibriegelschloss an einen digitalen Bus (Bus-Mode) angeschlossen oder direkt bzw. diskret verkabelt (Direct-Mode) wird. Über den Wählschalter 84 kann im Direct-Mode festgelegt werden, welcher der Sensoren sein Signal über das Kabel 18 an eine übergeordnete Steuerungszentrale, beispielsweise eine Zutrittskontrollvorrichtung oder eine Alarmanlage, sendet.

Nachfolgend wird der Direct-Mode beschrieben: Sofern der Umschalter 83 auf D, also Direct-Mode geschaltet wird, wird die Schnittstelle 82 in den Direkt-Modus bzw. Direct-Mode geschaltet, also diskret verkabelt. Im dargestellten Beispiel der Figuren 3 und 5 ist das Anschlusskabel 18 als ein siebenadriges Kabel ausgebildet. Also können im Direct-Mode nicht alle der 11 Sensoren abgefragt werden. Zudem muss der Motor 3 gesteuert und die Steuerungseinrichtung mit Strom versorgt werden. Daher stehen im Direct-Mode weniger als die sieben Adern des Kabels für die 11 Sensoren zur Verfügung, also nur fünf Adern (Minus 2 Stromversorgung), oder nur vier Adern (nochmal eine Leitung weniger aufgrund des Motors 3). Über den Wählschalter 84 kann eingestellt werden, welcher der 11 Sensoren auf die Anschlusspole bzw. Aderanschlüsse der Schnittstelle 82 geschaltet wird. Damit wird der Aufwand der Verkabelung und der Installation deutlich reduziert, da weniger Anschlüsse bereitgestellt werden müssen und weniger Anschlüsse belegt werden müssen. Auch können dünnere mehradrige Kabel verwendet werden, was den Installationsaufwand ebenfalls reduziert. Natürlich sind auch mehr oder weniger Adern des Anschlusskabels denkbar, um weitere Anwendungen abzudecken.

Im Falle, dass mehrere Sensoren von einer übergeordneten Steuerzentrale abgefragt werden sollen, kann die Anzahl der Adern und Anschlusspole entsprechend erhöht werden. Beispielsweise kann ein 8-adriges oder 9-adriges Kabel mit einer entsprechenden Anzahl an Anschlusspolen der Steuereinrichtung 7 verwendet werden.

Im Falle, dass weniger Sensoren von einer übergeordneten Steuerzentrale abgefragt werden sollen, kann die Anzahl der Adern und Anschlusspole entsprechend verringert werden. Beispielsweise kann ein 6-adriges oder 5-adriges Kabel mit einer entsprechenden Anzahl an Anschlusspolen der Steuereinrichtung 7 verwendet werden.

Nachfolgend wird der Bus-Mode beschrieben: Sofern der Umschalter 83 auf B, also Bus-Mode geschaltet wird, wird die Schnittstelle 82 in den Bus-Modus bzw. Bus-Mode geschaltet (Figur 4). Im Bus-Mode kann an die Schnittstelle 82 ein serieller Datenbus, beispielsweise ein CAN-Bus oder ein Hi-O-Bus, oder ein ASi-Bus angeschlossen werden. Über den Wählschalter 84 kann die Art des anzuschließenden Datenbusses eingestellt werden. Über den Datenbus kann die Steuereinrichtung 7 mit einer übergeordneten Steuerungszentrale kommunizieren. Über einen Datenbus können sämtliche Sensoren 71, 72, 73, 74, 75, 76, 77, 78, 79, 51, 42 abgefragt werden und der Motor 3 ohne Einschränkungen gesteuert werden.

In der Fig. 6 ist das Treibriegelschloss 2 gemäß Fig. 5 in einer motorischen Entriegeltstellung dargestellt. Zur motorischen Entriegelung des Treibriegelschlosses 2 wird der Motor 3 betätigt, sodass die Spindelmutter 33, wie in Fig. 6 dargestellt, entlang der Spindel 32 nach oben bewegt wird und dabei die Schieberplatte 27 mitnimmt. Die Mitnahme erfolgt über die erste Anschlagsfläche 331 und zweite Anschlagsfläche 332, die jeweils mit den beiden Anschlagzapfen 271, 272, die beispielsweise in Fig. 5 dargestellt sind, in Anlage sind und dadurch bei der Bewegung entlang der Spindel nach oben die Schieberplatte 27 mitnehmen. Dabei verlässt die Schieberplatte den Schaltbereich des Verriegelungssensors 71, fährt bis in die Entriegeltstellung und betätigt dort den Entriegelungssensor 73.

Der Riegelschieberhebel 28 ist mit seinem ersten Riegelschieberarm 281 bzw. dem oberen Riegelschieberarm 281 in der Kulissenführung 273 der Schieberplatte 27 geführt. Infolge der Bewegung der Schieberplatte 27 parallel zum Stulp 22 nach oben gemäß Fig. 3, wird der Riegelschieberhebel 28 durch die Kulissenführung 273 entgegen dem Uhrzeigersinn verschwenkt. Demzufolge drängt der untere bzw. zweite Riegelschieberarm 282 den Riegelauswerfer 5 in die in Fig. 6 dargestellte Entriegelungsstellung, bei der der Riegelschieber 5 mit seinem Ende über den Stulp 22 hinaussteht. Der Fallenauswerfer 4 wird über den Umlenkhebel 41, der mit dem ersten Riegelschieberarm 281 verbunden ist, ebenfalls aus dem Schlossgehäuse 21 in die in Fig. 6 dargestellte Entriegelungsstellung verfahren.

In Fig. 7 ist freigeschnitten die Schieberplatte 27 und das Prinzip der Entriegelung der Treibriegelstangen bei motorischer Betätigung der Schieberplatte 27 dargestellt. Die Schieberplatte 27 weist eine Schieberrolle 274 auf, die mit einer Steuerkurve 263 des Umlenkhebels 26 zusammenwirkt. Der Umlenkhebel 26 ist um den Drehpunkt 264 drehbar gelagert. Die Steuerkurve 263 ist an dem ersten Arm 261 des Umlenkhebels 26 angeordnet. Infolge der Bewegung der Schieberplatte 27 entlang des dargestellten Pfeils nach oben drückt die Schieberrolle 274 den ersten Arm des Umlenkhebels 26 nach oben, woraufhin sich der über den Angriffspunkt 254 mit dem ersten Arm 261 verbundene untere Einzugschieber 251 ebenfalls nach oben bewegt, sodass die untere Treibriegelstange 25 in das Schlossgehäuse 21 des Treibriegelschlosses 2 eingeschoben wird. Gleichzeitig bewegt sich der zweite Arm 262 des Umlenkhebels 26 nach unten und nimmt dabei den oberen Einzugschieber 241 mit, der über den Führungszapfen 265 an den Umlenkhebel 26 bzw. dessen zweiten Arm 262 angebunden ist. Die Anbindung des unteren Einzugschiebers 251 an den Umlenkhebel 26 ist im Detail in Fig. 8 dargestellt. Die Anbindung des oberen Einzugschiebers 241 an den Umlenkhebel 26 ist im Detail in der Fig. 9 dargestellt. Bei der Entriegelung wird der Umlenkhebel 26 entlang des um den Drehpunkt 264 dargestellten Pfeiles geschwenkt.

Im oberen Bereich der Schieberplatte 27 ist die Kulissenführung 273 gezeigt, in welcher der Kulissenzapfen 283 des Riegelschieberhebels 28 geführt ist. Die Kulissenführung 283 weist zwei unterschiedlich orientierte Kulissenbereiche 275, 276 auf. Der erste Kulissenbereich 275 verläuft schräg zur Entriegelungsrichtung, um den Riegelschieberhebel 28 zwischen seiner verriegelten Position und der entriegelten Position zu verschwenken. Bei einer Bewegung der Schieberplatte 27 läuft der Kulissenzapfen 283 entlang der Kulissenführung 273 entlang. Der erste Kulissenbereich 275 verläuft schräg zu der Bewegungsrichtung der Schieberplatte 27. Der zweite Kulissenbereich 276 verläuft parallel zu der Bewegungsrichtung der Schieberplatte 27. Der Kulissenzapfen 283 wird bei einer Bewegung der Schieberplatte 27 innerhalb des ersten Kulissenbereichs 275 seitlich versetzt und verschwenkt dabei den Riegelschieberhebel 28. Befindet sich der Kulissenzapfen 283 im zweiten Kulissenbereich 276 wird er nicht seitlich versetzt. Er bleibt bei einer Bewegung der Schieberplatte 27 weiter in Entriegelungsrichtung (parallel zum Stulp 22 nach oben) ortsfest und hält damit den Riegelschieberhebel 28 in seiner Entriegeltstellung fest, in der der Riegelauswerfer 5 und der Fallenauswerfer 4 jeweils ihre Entriegeltposition erreicht haben.

Bei der Verbringung des Treibriegelschlosses 2 von der Verriegeltstellung gemäß Fig. 5 in eine Entriegeltstellung wird der Federantrieb 6 des Treibriegelschlosses 2 aufgeladen. Der Federantrieb 6 des Treibriegelschlosses 2 umfasst zwei Druckfedern 61 bzw. 62. Die Druckfeder 61 beaufschlagt die Schieberplatte 27. Die Druckfeder 62 beaufschlagt den unteren Einzugschieber 251. Wie durch Vergleich der Figuren 5 und 6 ersichtlich ist, werden beim Entriegeln des Treibriegelschlosses die beiden Federn 61 bzw. 62 zusammengedrückt. Um das Treibriegelschloss 2 von der entriegelten Stellung gemäß Fig. 6 zurück in die Verriegeltstellung gemäß Fig. 5 zu führen, wird der Federantrieb 6 freigegeben, sodass unter Entladung der in den Federn 61 und 62 gespeicherten Energie das Treibriegelschloss 2 zurück in seine Verriegeltstellung verbracht wird.

Ergänzend zu der in Fig. 6 dargestellten motorischen Entriegelungsstellung des Treibriegelschlosses 2 ist in Fig. 10 die Entriegelung des Treibriegelschlosses 2 auf manuelle Art und Weise durch Drehen der Schlossnuss 23 dargestellt. Durch Drehen der Schlossnuss 23 entgegen dem Uhrzeigersinn wird der Nusshebel 231 ebenfalls entgegen dem Uhrzeigersinn gedreht, wobei, wie in Fig. 11 vergrößert dargestellt, die Rolle 233 des Nusshebels 231 den unteren Einzugschieber 251 nach oben mitnimmt. Dies erfolgt, indem die Rolle 233 mit der Schieberanschlagfläche 252 in Anlage ist und bei Drehung des Nusshebels 231 diese zusammen mit dem Einzugschieber 251 nach oben betätigt. Dabei wird der Umlenkhebel 26, wie bereits zuvor bei der motorischen Entriegelung, verschwenkt und nimmt den oberen Einzugschieber 241 nach unten mit, was zum unmittelbaren Einzug der Treibriegelstangen 24 bzw. 25 führt.

Bei der manuellen Entriegelung mittels des Nusshebels 231 ist zu beachten, dass die Drehgeschwindigkeit des Umlenkhebels 26 zumindest zu Beginn höher ist als bei der motorischen Entriegelung. Wie aus Fig. 7 durch die gestrichelten Linien ersichtlich ist, ist der wirksame Hebel 91 zwischen dem Angriffspunkt 254 und dem Drehpunkt 264 des Umlenkhebels größer als der wirksame Hebel 92 zwischen dem Zapfen der Schieberplatte 274 und dem Drehpunkt 264 des Umlenkhebels 26. Dies bewirkt, dass bei Drehung der Schlossnuss, d.h. bei der manuellen Entriegelung, der Umlenkhebel 26 außer Eingriff mit der Schieberrolle 274 gelangt, insbesondere von dieser abhebt. Dadurch wird die Entriegelung der Treibriegelstangen von dem motorischen Einfluss getrennt. Dadurch kann keine Beeinflussung der manuellen Entriegelung durch den Motor 3 erfolgen, sodass jederzeit sichergestellt ist, dass das Treibriegelschloss 2 manuell über die Schlossnuss 23 entriegelbar ist.

Ferner weist der Nusshebel 231 einen Mitnehmer 232 auf, um den Riegelschieberhebel 28 mitzunehmen. Wie in Fig. 10 gezeigt ist, wird infolge des Anschlags zwischen Mitnehmer 232 und Riegelschieberhebel 28 dieser bei Betätigung der Schlossnuss 23 ebenfalls entgegen dem Uhrzeigersinn gedreht, um den Fallenauswerfer 4 und den Riegelauswerfer 5 in die Entriegeltstellung zu verbringen. Infolge der Drehung des Riegelschieberhebels 28 wird die Schieberplatte 27 ebenfalls parallel zum Stulp nach oben betätigt. Dies wird in Fig. 10 dadurch verdeutlicht, dass die Anschlagzapfen 271 und 272 von den Anschlagsflächen 331 und 332 des Spindeltriebs 31 abgehoben, d.h. außer Wirkeingriff sind. Da jedoch die Schieberrolle 274 dem Umlenkhebel hinterherläuft, d.h. der Umlenkhebel außer Eingriff mit der Schieberplatte ist, hat diese Verlagerung der Schieberplatte 27 keinen störenden Einfluss auf die mechanische bzw. manuelle Entriegelung des Treibriegelschlosses.

In Fig. 11 ist dargestellt, dass die Rolle 233 des Nusshebels 231 an einer Schieberanschlagfläche 252 des unteren Einzugschiebers 251 abläuft.

Bei der motorischen Entriegelung des Treibriegelschlosses 2 wie in Fig. 6 dargestellt, verbleibt der Nusshebel 231 stationär. Der untere Einzugschieber 251 wird dagegen motorisch angetrieben nach oben verlagert. Dadurch hebt die Schieberanschlagfläche 252 von der Rolle 233 des Nusshebels ab.

Ausgehend von der in Fig. 10 dargestellten manuellen Entriegelung des Treibriegelschlosses 2 wird die Verriegelung des Treibriegelschlosses 2 wieder in gleicher Art und Weise durch Unterstützung des Federantriebs 6 ermöglicht. In Fig. 8 ist ersichtlich, dass beide Federn 61 bzw. 62 des Federantriebs 6 aufgeladen sind. Mit Unterstützung dieser beiden Federn 61, 62 kann das Treibriegelschloss 2 ausgehend von der in Fig. 10 dargestellten Entriegelungsstellung zurück in die Verriegeltstellung gemäß Fig. 5 verbracht werden.

In der Fig. 12 ist zur besseren Übersicht das Zusammenspiel zwischen dem Riegelschieberhebel 28 und dem Fallenauswerfer 4 dargestellt. Gemäß der Darstellung in Fig. 12 ist der Fallenauswerfer 4 mittels einem in einer Kulissenführung geführten Zapfen mit dem Fallenumlenkhebel 41 verbunden. Die Fig. 13 zeigt die Anbindung des Fallenauswerfers 4 an den Fallenumlenkhebel 41. Der Fallenumlenkhebel 41 ist als zweiarmiger Schwenkhebel ausgebildet, wobei dessen anderer Arm ebenfalls über einen Zapfen in einer Kulisse des ersten Riegelschieberarms 281 geführt ist. Sofern zur Entriegelung wie in Fig. 12 durch einen Pfeil angedeutet, der Riegelschieberhebel 28 entgegen dem Uhrzeigersinn gedreht wird, erfolgt durch den Fallenumlenkhebel 41 eine Bewegungsumkehr, die dazu führt, dass der Fallenauswerfer 4 in der in Fig. 13 dargestellten Pfeilrichtung aus dem Schlossgehäuse 21 des Treibriegelschlosses 2 gedrängt wird, um ein Riegelelement, insbesondere eine Falle eines Aktivflügelschlosses, zu entriegeln.

### Bezugszeichenliste

- 1: Verriegelungsvorrichtung
- 11: zweiflügelige Tür
- 12: Türrahmen
- 131: Türband
- 132: Türband
- 133: Türband
- 134: Türband
- 14: Standflügel
- 15: Gangflügel
- 16: Panikschloss
- 17: Türklinke
- 18: Anschlusskabel
- 18a: Anschlusskabel
- 19: flexibler Kabelübergang
- 19a: flexibler Kabelübergang

- 2: Treibriegelschloss
- 21: Schlossgehäuse
- 22: Stulp
- 23: Schlossnuss
- 231: Nusshebel
- 232: Mitnehmer
- 233: Rolle
- 24: obere Treibriegelstange
- 241: oberer Einzugschieber
- 25: untere Treibriegelstange
- 251: unterer Einzugschieber
- 252: Schieberanschlagfläche
- 254: Angriffspunkt, Drehzapfen
- 26: Umlenkhebel
- 261: erster Arm
- 262: zweiter Arm
- 263: Steuerkurve
- 264: Drehpunkt Umlenkhebel
- 265: Führungszapfen
- 27: Schieberplatte
- 271: erster Anschlagzapfen
- 272: zweiter Anschlagzapfen
- 273: Kulissenführung
- 274: Schieberrolle
- 28: Riegelschieberhebel
- 281: erster Riegelschieberarm
- 282: zweiter Riegelschieberarm
- 283: Kulissenzapfen

- 3: Motor
- 31: Motorabtrieb, Motorgetriebe
- 32: Spindel
- 33: Spindelmutter
- 331: erste Anschlagfläche
- 332: zweite Anschlagfläche

- 4: Fallenauswerfer
- 41: Fallenumlenkhebel
- 42: Fallenkontakt
- 44: Türöffner
- 45: Entriegelungstaster

- 5: Riegelauswerfer
- 51: Riegelkontakt

- 6: Federantrieb
- 61: erste Feder
- 62: zweite Feder

- 7: Steuereinrichtung
- 71: Verriegelungssensor, Lichtschranke
- 72: Mittelstellungssensor, Lichtschranke
- 73: Entriegelungssensor, Lichtschranke
- 74: Riegeleinzugsensor, Lichtschranke
- 75: Fallenauswerfersensor, Lichtschranke
- 76: Drückernusssensor, Lichtschranke
- 77: Oben-/Untenverriegelungs-Sensor, Lichtschranke
- 78: Riegelauswerfersensor, Lichtschranke
- 79: Manipulationssensor, Lichtschranke

- 81: Mikroprozessor
- 82: Schnittstelle
- 83: Umschalter
- 84: Wählschalter

- 91: erster Hebel
- 92: zweiter Hebel

## Patentansprüche

1. Schloss (2) für eine Tür (11), insbesondere ein Einsteckschloss,
mit einem Schlossgehäuse (21) zur Aufnahme von Schlosskomponenten, einem mit dem Schlossgehäuse (21) verbundenen Stulp (22) sowie wenigstens einem Riegelelement (24, 25) zum Verriegeln einer Tür (11) und einer im Schlossgehäuse (21) drehbar gelagerten Schlossnuss (23) zur Betätigung des wenigstens einen Riegelelements (24, 25), wobei in dem Schlossgehäuse (21) eine ganzzahlige Menge S von Sensoren (71, 72, 73, 74, 75, 76, 77, 78, 79) angeordnet ist,
**dadurch gekennzeichnet,**
**dass** das Schloss (2) eine Schnittstelle (82) mit einer Menge A an Anschlusspolen aufweist, an die mehradriges Kabel (18) anschließbar ist, um das Schloss (2) an eine Zentrale und/oder eine Stromversorgung anzuschließen, wobei die Anzahl A der Anschlusspole kleiner ist als die Menge S der Sensoren (71, 72, 73, 74, 75, 76, 77, 78, 79), oder dass im Falle einer Stromversorgung über die Anschlusspole die Anzahl A der Anschlusspole minus 2 Stromanschlusspole kleiner ist als die Menge S der Sensoren (71, 72, 73, 74, 75, 76, 77, 78, 79), und dass in oder an dem Schlossgehäuse (21) ein Wählschalter (84) angeordnet ist, mittels dem einstellbar ist, welche der Sensoren (71, 72, 73, 74, 75, 76, 77, 78, 79) aus der Menge S auf die Anschlusspole geschaltet sind.

2. Schloss (2) für eine Tür (11) nach Anspruch 1,
**dadurch gekennzeichnet,**
**dass** das Schloss (2) eine Steuereinrichtung (7) aufweist, insbesondere mit einem mit der Schnittstelle (82) verbundenen Mikroprozessor (81) zum Detektieren der Sensorsignale aufweist.

3. Schloss (2) für eine Tür (11) nach einem der Ansprüche 1 oder 2,
**dadurch gekennzeichnet,**
**dass** das Schloss (2) einen Umschalter (83) aufweist, um die Schnittstelle (82) zwischen einem digitalen Busbetrieb und einem diskreten Betrieb zu schalten.

4. Schloss (2) für eine Tür (11), insbesondere ein Einsteckschloss, vorzugsweise nach einem der Ansprüche 1 bis 3,
mit einem Schlossgehäuse (21) zur Aufnahme von Schlosskomponenten, einem mit dem Schlossgehäuse (21) verbundenen Stulp (22), sowie wenigstens einem Riegelelement (24, 25) zum Verriegeln einer Tür (11) und einer im Schlossgehäuse (21) drehbar gelagerten Schlossnuss (23) zur Betätigung des wenigstens einen Riegelelements (24, 25), wobei eine ganzzahlige Menge S von Sensoren (71, 72, 73, 74, 75, 76, 77, 78, 79) angeordnet ist,
**dadurch gekennzeichnet,**
**dass** in dem Schlossgehäuse (21) eine Steuereinrichtung (7) angeordnet ist und dass das Schloss (2) eine mit der Steuereinrichtung (7) verbundene Schnittstelle (82) aufweist, an die ein mehradriges Kabel (18) und/oder Buskabel (18) anschließbar ist, um das Schloss (2) an eine Zentrale und/oder eine Stromversorgung anzuschließen, und dass die Schnittstelle (82) als schaltbare Schnittstelle ausgebildet ist, die mittels eines Umschalters (83) zwischen einem digitalen Busbetrieb und einem diskreten Betrieb schaltbar ist, wobei der Umschalter (83) in oder an dem Schlossgehäuse (21) angeordnet ist, um die Schnittstelle (82) entweder auf digitalen Busbetrieb zum Anschluss eines seriellen Datenbusses, oder auf diskreten Betrieb zum Anschluss eines mehradrigen Kabels (18) zu schalten.

5. Schloss (2) für eine Tür (11) nach Anspruch 4,
**dadurch gekennzeichnet,**
**dass** das Schloss (2) einen Wählschalter (84) aufweist, mittels dem einstellbar ist, welche Auswahl von Sensoren (71, 72, 73, 74, 75, 76, 77, 78, 79) aus der Menge S über die Schnittstelle (82) auf jeweils eine Ader eines mehradrigen Kabels (18) oder einen Anschlusspol schaltbar sind.

6. Schloss (2) für eine Tür (11) nach einem der Ansprüche 2, 3, wenn dieser vom Anspruch 2 abhängt, oder 5,
**dadurch gekennzeichnet,**
**dass** die Steuereinrichtung (7) einen Mikroprozessor (81) zum Detektieren von Sensorsignalen aufweist und jeweils einer der Anschlusspole mit einem Eingang oder einem Ausgang des Mikroprozessors (81) verbunden ist und/oder
**dass** die Steuereinrichtung (7) mit dem Wählschalter (84) und mit den Sensoren verbunden ist und eine Belegungsmatrix aufweist, um den unterschiedlichen Wählschalterstellungen entsprechend jeweils eine bestimmte Sensorkombination oder Auswahl von Sensoren (71, 72, 73, 74, 75, 76, 77, 78, 79) aus der Menge S auf das mehradrige Kabel (18) aufzuschalten.

7. Schloss (2) für eine Tür (11) nach einem der Ansprüche 3 oder 5 bis 6,
**dadurch gekennzeichnet,**
**dass** im Falle eines Busbetriebs der Schnittstelle (82) über den Wählschalter (84) die Art des anschließbaren Datenbusses einstellbar ist.

8. Schloss (2) für eine Tür (11) nach einem der Ansprüche 1 bis 3, 5, 6 oder 7, **dadurch gekennzeichnet,**
**dass** der Wählschalter (84) als ein mehrstufiger Schalter, insbesondere als ein mehrstufiger Drehschalter oder als ein mehrstufiger Rastschalter ausgebildet ist, und/oder
**dass** der Wählschalter (84) als mehrstufiger DIP-Schalter ausgebildet ist, insbesondere als dreistufiger oder vierstufiger oder fünfstufiger DIP-Schalter ausgebildet ist, und/oder
**dass** wenigstens ein Anschlusspol oder mehrere der Anschlusspole oder alle Anschlusspole als Eingang oder als Ausgang schaltbar sind und dass mittels Wählschalter (84) auswählbar ist, ob oder welcher der Anschlusspole als Eingang oder als Ausgang geschaltet ist.

9. Schloss (2) für eine Tür (11) nach einem der vorhergehenden Ansprüche, **dadurch gekennzeichnet,**
**dass** der Wählschalter (84) und/oder der Umschalter (83) von außerhalb des Schlossgehäuses (21) zugänglich ist, und/oder
**dass** das Schlossgehäuse (21) ein Einsteckschlossgehäuse ist und der Wählschalter (84) und/oder der Umschalter (83) an einer Seitenwand oder einer Rückwand des Schlossgehäuses (21) derart angeordnet ist, dass er bei in eine Schlosstasche der Tür (11) eingebautem Schlossgehäuse (21) nicht mehr zugänglich ist, und/oder
**dass** das mehradrige Kabel (18) ein dreiadriges Kabel, oder ein vieradriges Kabel, oder ein fünfadriges Kabel, oder ein sechsadriges Kabel, oder ein siebenadriges Kabel ist.

10. Schloss (2) für eine Tür (11) nach einem der vorhergehenden Ansprüche, **dadurch gekennzeichnet,**
**dass** das Schloss (2) als ein Aktivflügelschloss, insbesondere als ein Panikschloss (16), ausgebildet ist und als Riegelelemente einen, insbesondere selbstverriegelnden, Schlossriegel und eine Schlossfalle aufweist.

11. Schloss (2) für eine Tür (11) nach einem der vorhergehenden Ansprüche, **dadurch gekennzeichnet,**
**dass** das Schloss (2) als Motorschloss ausgebildet ist und einen motorischen Antrieb (3) zum Verriegeln oder Entriegeln aufweist.

12. Schloss für eine Tür nach Anspruch 11, wenn dieser von Anspruch 3 oder 4 mittelbar oder unmittelbar abhängt,
**dadurch gekennzeichnet,**
**dass** der motorische Antrieb (3) über die Schnittstelle (82) mit Strom versorgt wird und dass je nach Position des Umschalters (83) der motorische Antrieb (3) über Datenbus gesteuert wird oder über ein mehradriges Kabel (18) gesteuert wird.

13. Schloss (2) für eine Tür (11) nach einem der Ansprüche 3 oder 5 bis 9, wenn dieser von Anspruch 2 oder 4 mittelbar oder unmittelbar abhängt, oder Anspruch 12,
**dadurch gekennzeichnet,**
**dass** das Schloss (2) als Treibriegelschloss (2) für einen Standflügel (14) einer zweiflügeligen Tür (11) ausgebildet ist und als Riegelelemente einen oberen Einzugschieber (241) zum Anschluss einer oberen Treibriegelstange (24) und einen unteren Einzugschieber (251) zum Anschluss einer unteren Treibriegelstange (25) aufweist, wobei die beiden Einzugschieber (241, 251) mittels eines schwenkbar gelagerten Umlenkhebels (26) verbunden sind, der motorisch mittels Motors (3) oder manuell mittels der Schlossnuss (23) betätigbar ist, um die Einzugschieber (241, 251) mit den Treibriegelstangen (24, 25) einzuziehen oder auszufahren, und dass die Schnittstelle (82) die Steuereinrichtung (7) aufweist, wobei die Steuereinrichtung (7) mit dem Motor (3) verbunden ist, und dass sowohl der Motor (3) als auch die Steuereinrichtung (7) über die Schnittstelle (82) mit elektrischer Energie und mit Steuersignalen versorgt werden.

14. Schloss für eine Tür nach einem der vorhergehenden Ansprüche,
**dadurch gekennzeichnet,**
**dass** ein Federantrieb (6) vorgesehen ist und die Riegelelemente (24, 25) motorisch oder von der Schlossnuss (23) manuell betätigt unter Aufladung des Federantriebs (6) eingezogen werden und beim Ausfahren von dem Federantrieb (6) unterstützt ausgefahren werden.

15. Verriegelungsvorrichtung (1) für eine zweiflügelige Tür (11) umfassend einen Standflügel (14) und einen Gangflügel (15), wobei der Standflügel (14) ein als Treibriegelschloss (2) ausgebildetes Schloss nach einem der vorhergehenden Ansprüche aufweist, und/oder der Gangflügel (15) ein als Panikschloss (16) ausgebildetes Schloss nach einem der vorhergehenden Ansprüche aufweist, und wobei das Treibriegelschloss (2) einen Riegelauswerfer (5) und/oder einen Fallenauswerfer (4) aufweist, um einen Riegel und/oder eine Falle des Panikschlosses (16) zu entriegeln.
